# FASCICULE DE BREVET EUROPEEN

(11) **EP 0 591 081 B1**
(45) Date de publication et mention de la délivrance du brevet: **06.03.1996**
(21) Numéro de dépôt: 93470024.6
(22) Date de dépôt: 01.10.1993
(51) Int. Cl.: E05D 3/06

(54) **Elément cadre articulé pour mobilier modulable et charnière pour l'articulation de deux éléments cadre entre eux**
Gelenkiges Rahmenelement für Hausrat-Baukastensystem und Scharnier für die gelenkige Verbindung zweier Rahmenelemente
Articulates frame element for modular furniture and hinge for the articulation of two frame elements with each other

(30) Priorité: 02.10.1992 FR 9212106
(43) Date de publication de la demande: 06.04.1994
(73) Titulaire: Daillot, Jean-Jacques, F-88520 Ban de Laveline (FR)
(72) Inventeur: Daillot, Jean-Jacques, F-88520 Ban de Laveline (FR)
(74) Mandataire: Poupon, Michel

(56) Documents cités:
- EP-A- 0 466 158
- AU-B- 5 831 865
- US-A- 4 865 213

## Description

L'invention concerne une charnière pour éléments articulables en particulier pour élément cadre de mobilier modulable, elle concerne également l'élément articulable équipé d'une telle charnière.

Un élément cadre est une pièce de mobilier, de préférence et au moins partiellement en bois, formé de deux montants verticaux parallèles réunis et maintenus à distance constante par une ou plusieurs traverses et/ou par des équipements ou inserts divers tels que étagères, présentoirs ou pupitres de livres, extrémité de mezzanine, caisson de rangement, garde-corps, plancher réglable, etc...

Par le jeu des équipements montés sur des éléments cadres tels que décrits ci-dessus, on peut composer un espace meublé, les éléments jouant, en plus de leur rôle de support, un rôle de séparation dans la pièce.

Jusqu'à présent, les éléments cadres étaient soit placés l'un près de l'autre, soit fixés entre eux par des barrettes prévues sur les montants latéraux et boulonnés.

L'inconvénient majeur réside dans la difficulté, avec les fixations actuelles, de modifier, ou choisir, la position angulaire relative de deux éléments cadres l'un par rapport à l'autre.

La présente invention palie cet inconvénient au moyen d'une charnière pour éléments articulables en particulier pour élément modulable caractérisée en ce qu'elle comporte d'une part deux éléments d'articulation de profil identique et placés en position relative inverse, chacun traversé par un perçage et d'autre part deux barrettes de blocage comportant chacune deux bossages prévus pour se placer chacun dans un perçage de deux éléments d'articulation distincts.

Les avantages, rôles et performances de l'invention sont nombreux et notamment :
- possibilité d'aligner les éléments cadre ou de les disposer en angle saillant et/ou rentrant,
- possibilité de modifier la disposition des éléments cadre initialement choisie,
- possibilité d'adjoindre d'autres éléments cadre à ceux initialement installés,
- possibilité de modifier la fonction de l'élément cadre sans modifier sa disposition dans l'ensemble,
- possibilité de modifier la hauteur du plancher de mezzanine sans démonter l'élément cadre ni modifier sa place dans l'ensemble,
- standardisation des pièces,
- esthétique améliorée.

On comprendra mieux l'invention à l'aide de la description qui suit faite en référence aux figures annexées suivantes :
- **Figure 1** : vue générale d'un élément cadre destiné à recevoir un plancher,
- **Figure 2** : vue générale d'un élément cadre destiné à recevoir un bloc-tiroirs,
- **Figure 3 :** vue générale d'une pièce d'articulation d'une charnière selon l'invention,
- **Figures 4 et 5** : vues de dessus et de gauche de deux pièces d'articulation emboîtées,
- **Figures 6, 7 et 8 :** vues de face, de gauche , de dessus de deux barrettes de blocage pour les pièces d'articulation selon les figures 4 et 5.
- **Figures 9 et 10 :** vues latérale et de dessus d'un élément d'articulation à prépositionnement angulaire,
- **Figures 11 et 12** : vues latérale et de dessous d'une barrette de blocage complémentaire des éléments d'articulation selon les figures 9 et 10.

Les figures 1 et 2 montrent deux exemples non limitatifs d'éléments cadres (1,2) pour mobilier modulable sur lesquels ont peut fixer sur les montants latéraux (6,7) des charnières modulables (3) schèmatisés sur la figure 2, à titre d'exemple ils reçoivent respectivement un plancher (4) et un bloc-tiroirs (5). Divers éléments tels que traverses (8) ou longerons (9) assurent éventuellement en collaboration avec les équipements (4,5) la rigidité et la largeur de l'élément cadre.

On fixe sur chaque montant latéral (6,7) de préférence deux charnières, l'une au voisinage du pied et l'autre à une hauteur permettant un accès facile et direct pour le monteur.

On se reportera à présent aux figures 3 à 5.

Une charnière (3) est composée de deux éléments d'articulation (8) identiques, emboîtables l'un dans l'autre (voir figure 4), fixés sur deux éléments cadres successifs, et de deux barrettes de blocage (9) (voir figures 6 à 8).

Chaque élément d'articulation (8) présente un profil en "demi S" avec une paroi latérale d'abord cylindrique concave (10) traversée par un perçage (13) se prolongeant par une pente (11) et se terminant par une paroi cylindrique convexe (12) et partielle de rayon de courbure identique à celui de la partie (10) de façon à permettre l'emboîtement de deux pièces (8) en position relative inverse dite aussi tête-bêche comme sur la figure 4. L'inclinaison de la pente (11) est par exemple de 45°.

Chaque élément (8) comporte des moyens de fixation, par exemple deux perçages (15,16) qui pour des raisons d'esthétique, de place, et de montage, ont été prévus respectivement au centre de la paroi convexe (12) perpendiculairement à la direction du montant (6,7) et sur un pan coupé de l'extrémité voisine de la partie concave (10). Pour des raisons d'esthétique et de sécurité les extrémités de l'élément (8) sont formées de pans coupes.

Les éléments (8) sont par exemple en plastique injecté avec un évidement (14).

On se reportera à présent aux figures 6 à 8.

Chaque barrette de blocage (9), par exemple en bois, comporte deux bossages (17) chacun de diamètre externe inférieur au diamètre des perçages (15,16) et dont l'écartement des centres définit un écartement constant des centres des perçages (15,16).

Ainsi on peut emboîter deux barrettes (9) de part et d'autre d'un ensemble d'éléments (8) tel que celui de la figure 4 où les éléments (8) sont appliqués tête-bêche l'un contre l'autre.

Chaque barrette comporte encore deux ensembles perçage-taraudage (18) dans l'axe de chaque bossage et traversant totalement la barrette.

La hauteur totale des deux bossages (17) en regard l'un de l'autre est inférieure à la hauteur du perçage (15,16) dans lequel ils sont placés de façon à ce que l'on puisse bloquer les éléments d'articulation (8) en position par serrage des deux barrettes par tout moyen approprié les traversant, par exemple par des vis (19).

Par desserage partiel ou total des moyens (19) on peut modifier légèrement l'écartement relatif de deux montants successifs (7,6) et des deux éléments cadres qui les portent, ainsi que leur orientation relative. On peut aussi les aligner comme dans le cas de la figure 4.

En outre, on peut prévoir des moyens pour réaliser le prépositionnement angulaire des éléments-cadres comme par exemple ceux représentés sur les figures 9 à 12 : une pluralité de picots (20) rapportés sous les barrettes de blocage (9) et à chacune de ses extrémités, se logent dans des cavités (21) de forme complémentaire régulièrement réparties en cercle autour d'un perçage (13) et d'un élément d'articulation (8). Les picots (20) sont rapportés sur une nervure périphérique (22) de la barrette, des nervures intérieures (23) assurant la résistance de l'ensemble.

On pourrait envisager, par exemple sur un montant (7) de la figure 2, d'ajouter un ou deux, ou plusieurs éléments d'articulation, pour réunir l'élément cadre (2) à (1) ou plusieurs autres éléments cadres non représentés et orientés différemment.

On pourrait aussi envisager de relier des éléments cadre situés à des niveaux ou hauteurs différents et/ou de les utiliser pour moduler une surface de séparation de pièce par exemple.

On pourrait également envisager des variantes de réalisation pour la barrette de blocage, par exemple variantes de forme, variantes dans les moyens d'écartement pour définir l'entre-axe.

Une charnière selon l'invention s'applique non limitativement au mobilier modulable formé d'éléments cadres.

## Revendications

1. Charnière pour éléments articulables en particulier pour élément cadre (1,2) de mobilier modulable caractérisée en ce qu'elle comporte d'une part deux éléments d'articulation (8) de profil identique et placés en position relative inverse, chaque élément d'articulation présentant un profil en "demi S" avec une paroi latérale d'abord cylindrique concave (10) traversée par un perçage (13) se prolongeant par une pente (11) et se terminant par une paroi cylindrique convexe (12) de rayon de courbure identique à celui de la partie (10), et d'autre part deux barrettes de blocage (9) comportant chacune des moyens d'écartement prévus pour définir un entre-axes constant entre perçages (13).

2. Charnière selon la revendication 1 caractérisée en ce que les moyens d'écartement consistent en deux bossages prévus pour se placer chacun dans un perçage (15,16) de deux éléments (8) distincts et traversés chacun par un moyen de serrage (19).

3. Charnière selon l'une quelconque des revendications 1 à 2 caractérisée en ce que chaque élément (8) comporte au moins un moyen (15,16) pour sa fixation sur un montant.

4. Charnière selon l'une quelconque des revendications 1 à 3, caractérisée en ce qu'elle comporte en outre des moyens de prépositionnement angulaire.

5. Charnière selon la revendication précédente, caractérisée en ce que les moyens de prépositionnement angulaire sont constitués de picots (20) sous les barrettes (9) se logeant dans des cavités (21) de forme complémentaire régulièrement réparties en cercle autour d'un perçage (13) d'un élément d'articulation (8).

6. Elément cadre pour mobilier modulable, caractérisé en ce qu'il est équipé sur chacun de ses montants d'au moins un élément d'articulation (8) selon l'une au moins des revendication 1 à 5.

## Patentansprüche

1. Scharnier für gelenkig miteinander zu verbindende Bauteile, insbesondere für Rahmenelemente (1, 2) modularer Möbel, **dadurch gekennzeichnet**, daß es einerseits zwei übereinstimmend profilierte und gegensinnig zueinander angeordnete Gelenkstücke (8) aufweist, wobei jedes Gelenkstück die Form eines "halben S" hat und zunächst eine zylindrisch konkave Seitenwand (10) hat, durch die eine Bohrung (13) führt und der sich ein Gefälle (11) anschließt, welches in eine zylindrische, konvexe Fläche (12) mit zum Bereich (10) identischem Krümmungsradius ausläuft und daß es andererseits zwei Spannbügel (9) hat, welche jeweils Mittel zum Abstandshalten aufweisen, die eine konstante Zwischenachse zwischen den Bohrungen (13) bilden.

2. Scharnier nach Anspruch 1, **dadurch gekennzeichnet**, daß die Mittel zum Abstandshalten zwei Vorsprünge sind, die jeweils zum Einsetzen in eine Bohrung (13) der beiden einzelnen Gelenkstücke (8) ausgebildet sind und durch welche jeweils Klemmelemente (19) hindurchführen.

3. Scharnier nach einem der Ansprüche 1 bis 2, **dadurch gekennzeichnet**, daß jedes Gelenkstück (8) zumindest ein Mittel (15, 16) zu seiner Befestigung an einem Pfosten hat.

4. Scharnier nach einem der Ansprüche 1 bis 3, **dadurch gekennzeichnet**, daß es weiterhin Mittel zur Vorpositionierung der Winkellage aufweist.

5. Scharnier nach einem der vorgenannten Ansprüche, **dadurch gekennzeichnet**, daß die Mittel zur Vorpositionierung der Winkellage durch Zähne (20) unter den Bügeln (9) gebildet sind, welche in komplementäre Ausnehmungen (21) eines Gelenkstückes (8) eingreifen, die regelmäßig auf einem Kreisbogen um die Bohrung (13) herum aufgeteilt sind.

6. Rahmenelement für mobile Möbel, **dadurch gekennzeichnet**, daß es an jedem seiner Pfosten mit zumindest einem Gelenkstück (8) nach zumindest einem der Ansprüche 1 bis 5 ausgestattet ist.

## Claims

1. Joint for articulation elements in particular frame elements (1,2) for modular furniture, characterised in that it comprises on the one part two elements of articulation (8) identical in profile, and placed in relative inverse position, each element of articulation presenting a "half S" profile with one lateral wall at first cylindrically concave (10) traversed by an aperture (13) and extending into a slope (11) and ending in a cylindrically convex wall of the same curve radius as that of the part (10), and on the other part two blocking links (9) each one comprising spacing means provided to define a fixed distance between the axes of the apertures (13).

2. Joint according to claim 1 characterised in that the spacing means consist of two bosses each provided to position itself in an aperture (15,16) of two distinct elements (8) and each traversed by a tightening means (19).

3. Joint according to any one of claims 1 to 2, characterised in that each element (8) comprises at least one means (15,16) for its fixture on a mounting.

4. Joint according to any one of claims 1 to 3, characterised in that it further comprises a means for angular prepositioning.

5. Joint according to the preceding claim, characterised in that the means for angular prepositioning consists of wedges (20) under the links (9) lodging in cavities (21) of complementary form regularly distributed in a circle around an aperture (13) of one element of articulation (8).

6. Frame element for modular furniture, characterisd in that it is equipped on each of its mountings with at least one element of articulation (8) according to one at least of claims 1 to 5.
